# EUROPÄISCHE PATENTSCHRIFT

(11) **EP 3 645 890 B1**
(45) Veröffentlichungstag und Bekanntmachung des Hinweises auf die Patenterteilung: **27.03.2024**
(21) Anmeldenummer: 18737174.5
(22) Anmeldetag: 25.06.2018
(51) Int. Cl.: F04C 2/16

(54) **SCHRAUBENSPINDELPUMPE, KRAFTSTOFFFÖRDERAGGREGAT UND KRAFTSTOFFFÖRDEREINHEIT**
SCREW-SPINDLE PUMP, FUEL DELIVERY ASSEMBLY, AND FUEL DELIVERY UNIT
POMPE À BROCHE HÉLICOÏDALE, GROUPE D'ALIMENTATION EN CARBURANT ET UNITÉ D'ALIMENTATION EN CARBURANT

(30) Priorität: 27.06.2017 DE 102017210767
(43) Veröffentlichungstag der Anmeldung: 06.05.2020
(73) Patentinhaber: Vitesco Technologies GmbH, 93055 Regensburg (DE)
(72) Erfinder: DEICHMANN, Johannes, 36199 Rotenburg (DE); GONNERMANN, Tim, 37287 Wehretal (DE); VÖLKER, Marc, 39116 Magdeburg (DE)
(74) Vertreter: Vitesco Technologies
(86) Internationale Anmeldenummer: PCT/EP2018/066948
(87) Internationale Veröffentlichungsnummer: WO 2019/002203

(56) Entgegenhaltungen:
- EP-A2- 0 323 834
- DE-B3-102014 102 390
- US-A- 5 123 821

## Beschreibung

Die vorliegende Erfindung betrifft eine Schraubenspindelpumpe, ein eine solche Schraubenspindelpumpe umfassendes Kraftstoffförderaggregat sowie eine ein solches Kraftstoffförderaggregat umfassende Kraftstofffördereinheit zur Verwendung in Fahrzeugen, insbesondere in Personenkraftwagen und/oder Nutzfahrzeugen.

Schraubenspindelpumpen - auch Schraubenpumpen genannt - sind Verdrängerpumpen, deren Verdränger die Form einer Spindelschraube aufweisen. Zwei gegenläufige Schraubenspindeln, welche mit einer gewindeförmigen Profilierung ausgebildet sind, greifen dabei ineinander und verdrängen ein Fördermedium, bei dem es sich etwa um einen Kraftstoff - z.B. Benzin- oder Dieselkraftstoff - für eine Brennkraftmaschine eines Personenkraftwagens und/oder eines Nutzfahrzeugs handeln kann. Die Kombination aus den Spindelschrauben und einem Pumpengehäuse, in dem die Schraubenspindeln angeordnet und geführt sind, bezeichnet man auch als Pumpenstufe. Die beiden Schraubenspindeln bilden in Verbindung mit dem Pumpengehäuse Förderkammern für das Fördermedium. Infolge einer Drehung der Schraubenspindeln wandern diese Förderkammern von einer Saugseite bzw. Einlassseite zu einer Druckseite bzw. Auslassseite der Pumpe bzw. Pumpenstufe und befördern somit das angesaugte Fördermedium.

Im Rahmen dieser Offenbarung ist unter dem Begriff Pumpe bzw. Pumpenstufe ein und derselbe Gegenstand zu verstehen.

Derartige Pumpen finden beispielsweise Anwendung in Kraftstoffförderaggregaten bzw. Kraftstoffpumpen von Fahrzeugen, insbesondere von Personenkraftwagen und/oder Nutzfahrzeugen. Im Rahmen dieser Offenbarung ist unter dem Begriff Kraftstoffförderaggregat bzw. Kraftstoffpumpe ein und derselbe Gegenstand zu verstehen, der neben einer Pumpe bzw. Pumpenstufe auch einen Elektromotor als Antrieb umfasst.

Durch die sich im Betrieb in der Pumpe einstellenden Druckzustände erfahren die Schraubenspindeln eine axiale Verlagerung relativ zum Pumpengehäuse sowie eine Schrägstellung bzw. Verschränkung relativ zueinander sowie relativ zum Pumpengehäuse.

Aus dem Stand der Technik sind Pumpen der zuvor beschriebenen Art bekannt, die saugseitig mit einer planen Anschlagsfläche versehen sind, gegen welche die Schraubenspindeln anschlagen und sich dabei abstützten. Diese plane Anschlagsfläche gehört dabei einem als Anschlagselement fungierenden quaderförmigen Einsatzelement aus Metall an, welches bevorzugt in einem Pumpendeckel angeordnet ist. Durch dieses Einsatzelement wird eine betriebsbedingt axiale Verlagerung der Schrauben abgefangen.

Druckseitig kann sich die ' 'treibende' ' Schraube dabei über eine Kupplung gegen das Pumpengehäuse abstützen, wohingegen sich die "angetriebene" bzw. "getriebene" Schraube druckseitig über einen am Pumpengehäuse angespritzten Zapfen abstützten kann. Zur Klarstellung sei dabei erwähnt, dass man unter diesen Abstützungen in aller Regel jeweils eine Notabstützung versteht. Die eigentliche Abstützung der beiden Schraubenspindeln erfolgt betriebsbedingt saugseitig an einem gehäuseseitig dafür vorgesehenen axialen Anschlag.

Die saugseitig vorgesehene plane Anschlagsfläche gewährleistet dabei lediglich, dass die betriebsbedingt axiale Verlagerung der Schrauben abgefangen wird. Die Schrägstellung bzw. Verschränkung der Schrauben hingegen bleibt davon allerdings unbeeinflusst.

Die Druckschrift US 5 123 821 A offenbart eine Schraubenspindelpumpe mit einer Schraubenspindel, die an ihren axialen axialen Enden jeweils eine konisch verlaufende Verjüngung aufweist.

Die Druckschrift EP 0 323 834 A2 offenbart eine Schraubenspindelpumpe, die durch einen Elektromotor angetrieben wird. Die Pumpe weist eine Arbeitsspindel auf, die von einem Rotor des Elektromotors umgeben ist. Der Rotor ist an einem Ende durch eine Verbindung mit der Antriebsspindel gelagert.

Die Druckschrift DE 10 2014 102 390 B3 offenbart eine Schraubenspindelpumpe mit einer Antriebsspindel und einer Laufspindel, wobei ein freies Ende der Antriebsspindel und ein Endabschnitt der Laufspindel auf einer im Gehäuse der Schraubenspindelpumpe angeordneten Platte abgestützt sind. Die Platte hat zwei entgegengesetzt zueinander geneigte eine V-Form bildende Flächen.

Eine Aufgabe einer Ausführungsform der vorliegenden Erfindung ist es, eine verbesserte Pumpe der zuvor beschriebenen Art bereitzustellen, welche auch der Schrägstellung bzw. Verschränkung der Schrauben begegnet.

Diese Aufgabe wird durch den Anspruch 1 gelöst, der eine Schraubenspindelpumpe unter Schutz stellt. Vorteilhafte Ausführungsformen der Erfindung sind Gegenstand der Unteransprüche.

Es wird eine Schraubenspindelpumpenstufe vorgeschlagen, umfassend
mindestens zwei Schraubenspindeln, welche eine Antriebsspindel und eine zur Antriebsspindel gegenläufige Laufspindel umfassen, und
ein Pumpengehäuse zur Aufnahme der beiden Schraubenspindeln.

Die beiden Schraubenspindeln bilden dabei zumindest in Verbindung mit dem Pumpengehäuse Förderkammern, welche sich infolge einer Drehung der Schraubenspindeln von einer Saugseite bzw. Einlassseite zu einer Druckseite bzw. Auslassseite der Pumpe bewegen. Oder anders ausgedrückt, die Förderkammern bewegen sich infolge einer Drehung der Schraubenspindeln in Richtung der Druckseite der Pumpe.

Grundsätzlich könnten solche Schraubenspindeln die Förderkammern auch in Verbindung mit einem Pumpengehäuse, einem Pumpendeckel und ggf. mit einem zusätzlichen Element bzw. Einsatzelement bilden, wobei dieses zusätzliche Element innerhalb des Pumpengehäuses und/oder des Pumpendeckels angeordnet sein kann.

Das Pumpengehäuse weist dabei einen ersten Anschlag für die Antriebsspindel und einen zweiten Anschlag für die Laufspindel auf. Dabei wird vorgeschlagen, dass zumindest einer der beiden Anschläge bezüglich einer ersten Ebene der Pumpe um einen Winkel angestellt ist, um einer betriebsbedingten Schrägstellung bzw. Verschränkung der beiden Spindeln entgegenzuwirken.

Unter einer Winkelanstellung eines Anschlags ist dabei im Sinne dieser Offenbarung eine Neigung bzw. Verschwenkung des Anschlages relativ zu einer Bezugsebene zu verstehen, wobei unter der Bezugsebene entweder eine durch eine Längsrichtung bzw. Längsachse der Pumpe und eine orthogonal dazu liegende Querrichtung bzw. Querachse der Pumpe aufgespannte Ebene zu verstehen ist oder aber eine durch die Längsrichtung bzw. Längsachse der Pumpe in Verbindung mit einer weiteren orthogonal dazu liegenden Querrichtung bzw. Querachse der Pumpe aufgespannte Ebene.

Dadurch lässt sich der Spalt zwischen den Schrauben entlang des miteinander kämmenden Eingriffs verringern, so dass sich auch die "innere" Leckage der Pumpe bzw. Pumpenstufe verringert. Dies wiederum hat zur Folge, dass die Reibung in den Bereichen des Pumpengehäuses, in denen diese Schrägstellung bzw. Verschränkung abgefangen wird, verringert wird. Folglich bedingt dies auch eine Verringerung des Drehmomentbedarfs der Pumpe. Im Ergebnis wird somit der Wirkungsgrad der Pumpe in zweifacher Weise verbessert.

Nach einem Aspekt der vorliegenden Erfindung sind der erste Anschlag um einen ersten Winkel und der zweite Anschlag um einen zweiten Winkel bezüglich der ersten Ebene angestellt, um der Schrägstellung bzw. Verschränkung entgegenzuwirken. Dabei kann der erste Winkel entgegengesetzt liegend zum zweiten Winkel sein. Ferner können die beiden Winkel betragsmäßig identisch sein.

Dadurch lässt sich die besagte "innere "' Leckage weiter verringern und der Wirkungsgrad der Pumpe weiter verbessern.

Nach einem weiteren Aspekt der vorliegenden Erfindung ist zusätzlich zumindest einer der beiden Anschläge bezüglich einer zweiten Ebene der Pumpe, die orthogonal zur ersten Ebene der Pumpe ist, um einen Winkel angestellt, um der Schrägstellung bzw. Verschränkung der beiden Spindeln im Raum entgegenzuwirken.

Dadurch lässt sich die besagte "innere "' Leckage weiter verringern und der Wirkungsgrad der Pumpe weiter verbessern.

Nach einem weiteren Aspekt der vorliegenden Erfindung sind zusätzlich der erste Anschlag um einen dritten Winkel und der zweite Anschlag um einen vierten Winkel bezüglich der zweiten Ebene angestellt, um der Schrägstellung bzw. Verschränkung entgegenzuwirken. Dabei kann der dritte Winkel entgegen gesetzt liegend zum vierten Winkel sein. Ferner können die beiden Winkel betragsmäßig identisch sein.

Dadurch lässt sich die besagte "innere "' Leckage weiter verringern und der Wirkungsgrad der Pumpe weiter verbessern.

Das Pumpengehäuse weist mindestens ein als Anschlagselement für die Schraubenspindeln fungierendes Einsatzmittel bzw. -element auf, welches den ersten Anschlag und den zweiten Anschlag aufweist und gegen welches sich die Schraubenspindeln abstützen.

Nach einem weiteren Aspekt der vorliegenden Erfindung weist das Pumpengehäuse ein erstes Einsatzmittel bzw. -element für die Antriebsspindel und ein zweites Einsatzmittel bzw. -element für die Laufspindel auf, wobei das erste Einsatzmittel bzw. -element den ersten Anschlag und das zweite Einsatzmittel bzw. -element den zweiten Anschlag zur Abstützung der jeweiligen Schraubenspindel aufweist.

Das Einsatzmittel kann dabei beispielsweise quaderförmig, prismenförmig oder rondenförmig ausgebildet sein. Bezüglich der Formgebung des Einsatzmittels sind aber auch vielfältige weitere Variationen denkbar. Unter einem rondenförmigen Einsatzmittel ist dabei ein im Wesentlichen zylinderförmiger Körper bzw. Zylinder zu verstehen, dessen Höhe im Verhältnis zu seiner Breite bzw. zu seinem Durchmesser geringer ausfällt.

Das Einsatzmittel ist mit einem umlaufenden Absatz zur axialen Festlegung gegenüber dem Pumpengehäuse versehen. Zusätzlich oder alternativ dazu ist das Einsatzmittel ferner mit Formelementen zur tangentialen Festlegung gegenüber dem Pumpengehäuse versehen sein. Diese Formelemente sind dabei über den Umfang des Einsatzmittels angeordnet, etwa in der Gestalt von geraden Zahnflanken. Grundsätzlich ist die Formgebung in Bezug auf derartige Formelemente sehr vielfältig gestaltbar und kann sowohl gerade als auch ungerade Formen umfassen.

Das Einsatzmittel kann dabei ferner aus einer Keramik, einem Metall oder einem Kunststoff ausgebildet sein. Eine Keramik oder ein Metall zeichnen sich dabei besonders durch ihre Härte aus, durch die sich bekanntlich eine Reibung reduzieren und eine Verschleißfestigkeit begünstigen lässt.

Nach einem weiteren Aspekt der vorliegenden Erfindung kann das Pumpengehäuse mit einem Pumpendeckel ergänzt werden, in welchem der erste Anschlag und der zweite Anschlag angeordnet sind. Dabei kann das Einsatzmittel bzw. -element in dem Pumpendeckel angeordnet sein. Der Pumpendeckel kann dabei als ein zum Pumpengehäuse gehörendes Teil zur Aufnahme der Schraubenspindeln angesehen werden.

Das Pumpengehäuse und/oder der Pumpendeckel kann/können dabei als Spritzgussteil/Spritzgussteile ausgebildet sein.

Ferner kann das Einsatzmittel bzw. -element eine Aufnahme für ein Ausrichtungsmittel, vorzugsweise in der Gestalt eines Andruckstiftes aufweisen, mit dem das Einsatzmittel bzw. -element zur Umspritzung ausrichtbar ist, um eine Winkelanstellung bezüglich der Längsrichtung und/oder der Querrichtung der Pumpe einzustellen.

Es wird ferner ein Kraftstoffförderaggregat vorgeschlagen, welches einen Elektromotor und eine durch den Elektromotor angetriebene Schraubenspindelpumpe der zuvor beschriebenen Art aufweist. Solch ein Kraftstoffförderaggregat wird durch den Anspruch 16 unter Schutz stellt.

Es wird ferner eine Kraftstofffördereinheit zur Verwendung in einem Kraftstofftank eines Fahrzeugs vorgeschlagen. Unter einem Fahrzeug ist dabei jede Art von Fahrzeug zu verstehen, welches zum Betrieb mit einem flüssigen und/oder gasförmigen Kraftstoff versorgt werden muss, insbesondere aber Personenkraftwagen und/oder Nutzfahrzeuge.

Die Kraftstofffördereinheit umfasst dabei ein Kraftstoffförderaggregat der zuvor beschriebenen Art und einen Schwalltopf, in welchem das Kraftstoffförderaggregat angeordnet ist, um aus dem Schwalltopf Kraftstoff zu einem Verbrennungsmotor zu fördern.

Im Weiteren wird die Erfindung unter Bezugnahme auf Figurendarstellungen im Einzelnen erläutert. Aus den Unteransprüchen und der nachfolgenden Beschreibung bevorzugter Ausführungen ergeben sich weitere vorteilhafte Weiterbildungen der Erfindung. Hierzu zeigen:
- Fig.1: eine Schnittdarstellung einer vorgeschlagenen Schraubenspindelpumpe,
- Fig.2: ein rondenförmiges Einsatzmittel bzw. Anschlagselement nebst einem Andruckstift und
- Fig.3: eine Schnittdarstellung sowie zwei perspektivische Darstellungen eines Pumpendeckels der in Fig.1 gezeigten Pumpe.

Fig.1 veranschaulicht eine Schraubenspindelpumpe bzw. Schraubenspindelpumpenstufe P, welche eine Antriebsspindel 2 und eine zur Antriebsspindel 2 gegenläufige Laufspindel 4 umfasst. Die Pumpe P umfasst ferner ein Pumpengehäuse 6, welches auch einen Pumpendeckel 8 zur Aufnahme der beiden Schraubenspindeln 2, 4 aufweist.

Die beiden Schraubenspindeln 2, 4 bilden dabei mit dem Pumpengehäuse 6 Förderkammern 10, welche sich infolge einer Drehung der Schraubenspindeln 2, 4 von einer Saugseite 12 zu einer Druckseite 14 der Pumpe P bewegen. Oder anderes formuliert, es bewegen sich die Förderkammern 10 infolge einer Drehung der Schraubenspindeln 2, 4 in Richtung der Druckseite 14.

Im Pumpendeckel 8 sind ferner zwei als Anschlagselemente fungierende, rondenförmige und aus einer Keramik ausgeführte Einsatzmittel 16, 18 angeordnet, welche Anschlagsflächen bilden, gegen welche die beiden Schraubenspindeln 2, 4 betriebsbedingt anschlagen und sich dabei abstützten. Die Anschlagsflächen können dabei eben, aber auch uneben ausgebildet sein, etwa in der Gestalt einer bezüglich der Schraubenspindeln konkaven Ausformung der jeweils zugewandten Anschlagsfläche.

Das erste Einsatzmittel bzw. der erste Anschlag 16 ist dabei der Antriebsspindel 2 zugeordnet, wohingegen das zweite Einsatzmittel bzw. der zweite Anschlag 18 der Laufspindel 4 zugeordnet ist.

Ferner sind diese beiden Anschläge 16, 18 bezüglich einer ersten Ebene X - Z sowie bezüglich einer zweiten Ebene X - Y der Pumpe P um je einen Winkel angestellt, um einer betriebsbedingten Verschränkung der beiden Spindeln 2, 4 entgegenzuwirken. Die erste Ebene X - Z liegt dabei orthogonal zur zweiten Ebene X - Y.

Die erste Ebene X - Z wird dabei durch die Längsrichtung bzw. Längsachse X - X der Pumpe bzw. Pumpenstufe und eine orthogonal dazu liegende Querrichtung bzw. Querachse Z - Z der Pumpe bzw. Pumpenstufe aufgespannt. Die zweite Ebene X - Y hingegen wird durch die Längsrichtung bzw. Längsachse X - X der Pumpe bzw. Pumpenstufe und eine weitere orthogonal dazu liegende Querrichtung bzw. Querachse Y - Y der Pumpe bzw. Pumpenstufe aufgespannt.

Der erste Anschlag 16 ist bezüglich der ersten Ebene X - Z um einen ersten Winkel α₁ und der zweite Anschlag 18 ist bezüglich der erste Ebene X - Z um einen zweiten Winkel α₂ angestellt. Der erste Winkel α₁ ist dabei entgegengesetzt liegend zum zweiten Winkel α₂, wobei die beiden Winkel α₁, α₂ betragsmäßig zum Beispiel identisch sind (vgl. Fig.1).

Ferner ist der erste Anschlag 16 um einen dritten Winkel β₁ bezüglich der zweiten Ebene X - Y und der zweite Anschlag 18 um einen vierten Winkel β₂ bezüglich der zweiten Ebene X - Y angestellt. Der dritte Winkel β₁ ist dabei entgegen gesetzt liegend zum vierten Winkel β₂, wobei die beiden Winkel β₁, β₂ betragsmäßig zum Beispiel identisch sind (vgl. Fig.3).

Das Pumpengehäuse 6 und der Pumpendeckel 8 sind als Spritzgussteile ausgebildet. Die beiden Einsatzmittel 16, 18 mit den zugeordneten Anschlägen werden bei der spritzgusstechnischen Herstellung des Pumpendeckels 8 umspritzt. Bevor sie jedoch umspritzt werden, erfahren sie die zuvor beschriebene räumliche Ausrichtung (vgl. Winkel α₁, α₂, β₁, β₂). Zu diesem Zweck enthalten die beiden Einsatzmittel 16, 18 je eine Aufnahme 20 für ein Ausrichtungsmittel, vorzugsweise in der Gestalt eines Andruckstiftes 22 (vgl. Fig.2), mit dem das jeweilige Einsatzmittel zur Umspritzung - unter Verwendung eines hier nicht dargestellten Anschlagsmittels, gegen welches das jeweilige Einsatzmittel 16, 18 anschlagbar ist - ausrichtbar ist, um die besagte Winkelanstellung bezüglich der ersten Ebene X - Z und der zweiten Ebene X - Y der Pumpe P einzustellen bzw. zu ermöglichen. Nach der Umspritzung werden die beiden Andruckstifte 20 dem Pumpendeckel 8 entnommen, so dass die beiden Aufnahmen bzw. Aussparungen 20 entstehen. Die Aufnahme 20 kann dabei halbkugelförmig ausgebildet sein, wobei sich an die Halbkugelform ein kurzer nach außen hin sich konisch ausweitender Abschnitt anschließt (vgl. Fig.2) .

Unter einem der zuvor genannten rondenförmigen Einsatzmittel 16, 18 ist dabei ein im Wesentlichen zylinderförmiger Körper bzw. Zylinder zu verstehen, dessen Höhe im Verhältnis zu seiner Breite bzw. zu seinem Durchmesser geringer ausfällt.

Das rondenförmige Einsatzmittel 16, 18 (vgl. Fig.2) hat dabei ferner vorteilhafterweise die Gestalt eines abschnittsweise abgesetzten Zylinders, dessen erster gegenüber dem zweiten Abschnitt 26 beispielsweise breiterer Abschnitt 24 mit der Aufnahme 20 versehen ist. Die Aufnahme 20 kann sich dabei zum Teil bis in den zweiten Abschnitt 26 erstrecken, der gegenüber dem ersten Abschnitt abgesetzt ist (vgl. Fig.3). Die Geometrie der Aufnahme 20 ist dabei frei wählbar, um als Aufnahme 20 für den Andruckstift 22 zu fungieren.

Der umlaufende Absatz 23 fungiert dabei im Sinne eines Verankerungselements, welches das Einsatzmittel 16, 18 gegenüber dem umspritzten Pumpendeckel 8 axial festlegt. Zur tangentialen Festlegung des Einsatzmittels 16, 18 hingegen sind über den Umfang des Abschnitts 24 angeordnete Formelemente vorgesehen, die tangential wirken, etwa in der Gestalt von geraden Zahnflanken 25. Zusätzlich oder alternativ dazu können auch gewölbte Formelemente vorgesehen sein, die gleichermaßen die Festlegung des Einsatzmittels 16, 18 in tangentialer Richtung gewährleisten. Zusätzlich oder alternativ dazu können auch zwei planparallele Flächen am Umfang des Abschnitts 24 ausgebildet sein.

Fig.3 veranschaulicht eine weitere Schnittdarstellung des zuvor beschriebenen Pumpendeckels 8 entlang der Schnittlinie A - A, wobei der Schnittdarstellung die beiden keramischen Einsatzmittel 16, 18 mit den zugeordneten Anschlägen zu entnehmen sind, die auch relativ zur zweiten Ebene X - Y um die besagten Winkel β₁, β₂ ausgerichtet bzw. angestellt sind. Fig.3 veranschaulicht dabei auch die Vorteilhaftigkeit des als Spritzgussteil ausgebildeten Pumpendeckels 8, der an verschiedenen Stellen Materialeinsparungen aufweist, die vorteilhafterweise zur Gewichtseinsparung beitragen.

Die untere der beiden perspektivischen Darstellungen in Fig.3 veranschaulicht den Einlass 28 des Pumpendeckels 8, über den ein Kraftstoff in die Pumpe P angesaugt wird. Quer bzw. orthogonal zur Längsrichtung X - X erstreckt sich dabei ein Steg 30, der am Pumpendeckel 8 angeformt ist und dessen im Wesentlichen kreisförmige Einlassöffnung teilt. Der Durchmesser der Einlassöffnung muss dabei nicht zwingend im Zusammenhang mit einer kreisförmigen Einlassöffnung verstanden werden, sondern vielmehr als eine einen Einlass umschreibende Kontur. In dem Steg 30 sind die beiden Einsatzmittel 16, 18 untergebracht. Der Steg 30 ist dabei derart fein ausgeführt bzw. umspritzt, dass die Stegkontur aufgrund der umspritzten Einsatzmittel 16, 18 wellenförmig ausfällt.

Obwohl in der vorhergehenden Beschreibung exemplarische Ausführungen erläutert wurden, sei darauf hingewiesen, dass eine Vielzahl von Abwandlungen möglich ist. Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen und diesen äquivalenten Merkmalskombinationen ergibt.

## Patentansprüche

1. Schraubenspindelpumpe mit
mindestens zwei Schraubenspindeln (2, 4), welche eine Antriebsspindel (2) und eine zur Antriebsspindel (2) gegenläufige Laufspindel (4) umfassen, und
einem Pumpengehäuse (6) zur Aufnahme der beiden Schraubenspindeln (2, 4),
wobei die beiden Schraubenspindeln (2, 4) mit zumindest dem Pumpengehäuse (6) Förderkammern (10) bilden, welche sich infolge einer Drehung der Schraubenspindeln (2, 4) von einer Saugseite (12) zu einer Druckseite (14) der Pumpe (P) bewegen,
wobei das Pumpengehäuse (6) einen ersten Anschlag (16) für die Antriebsspindel (2) und einen zweiten Anschlag (18) für die Laufspindel (4) aufweist,
wobei zumindest einer der beiden Anschläge (16, 18) bezüglich einer ersten Ebene (X - Z) der Pumpe (P) um einen Winkel (α₁, α₂) angestellt ist, um einer betriebsbedingten Verschränkung der beiden Spindeln (2, 4) entgegenzuwirken,
**dadurch gekennzeichnet, dass**
- das Pumpengehäuse (6) mindestens ein als Anschlagselement für die Schraubenspindeln (2, 4) fungierendes Einsatzmittel (16, 18) aufweist, welches den ersten Anschlag und den zweiten Anschlag aufweist und gegen welches sich die Schraubenspindeln (2, 4) abstützen,
- dass das Einsatzmittel (16, 18) mit einem umlaufenden Absatz (23) zur axialen Festlegung gegenüber dem Pumpengehäuse (6) versehen ist und/oder dass das Einsatzmittel (16, 18) mit Formelementen (25) zur tangentialen Festlegung gegenüber dem Pumpengehäuse (6) versehen ist.

2. Schraubenspindelpumpe nach Anspruch 1, **dadurch gekennzeichnet, dass** der erste Anschlag (16) um einen ersten Winkel (α₁) und der zweite Anschlag (18) um einen zweiten Winkel (α₂) bezüglich der ersten Ebene (X - Z) angestellt sind, um der Verschränkung entgegenzuwirken.

3. Schraubenspindelpumpe nach Anspruch 2, **dadurch gekennzeichnet, dass** der erste Winkel (α₁) entgegengesetzt liegend zum zweiten Winkel (α₂) ist.

4. Schraubenspindelpumpe nach Anspruch 2 oder 3, **dadurch gekennzeichnet, dass** die beiden Winkel (α₁, α₂) betragsmäßig identisch sind.

5. Schraubenspindelpumpe nach einem der vorhergehenden Ansprüche, **dadurch gekennzeichnet, dass** zumindest einer der beiden Anschläge (16, 18) bezüglich einer zweiten Ebene (X - Y) der Pumpe (P), die orthogonal zur ersten Ebene (X - Z) der Pumpe ist, um einen Winkel (β₁, β₂) angestellt ist, um der Verschränkung entgegenzuwirken.

6. Schraubenspindelpumpe nach Anspruch 5, **dadurch gekennzeichnet, dass** der erste Anschlag (16) um einen dritten Winkel (β₁) und der zweite Anschlag (18) um einen vierten Winkel (β₂) bezüglich der zweiten Ebene (X - Y) angestellt sind, um der Verschränkung entgegenzuwirken.

7. Schraubenspindelpumpe nach Anspruch 6, **dadurch gekennzeichnet, dass** der dritte Winkel (β₁) entgegen gesetzt liegend zum vierten Winkel (β₂) ist.

8. Schraubenspindelpumpe nach Anspruch 6 oder 7, **dadurch gekennzeichnet, dass** die beiden Winkel (β₁, β₂) betragsmäßig identisch sind.

9. Schraubenspindelpumpe nach einem der vorhergehenden Ansprüche, **dadurch gekennzeichnet, dass** das Pumpengehäuse (6) ein erstes Einsatzmittel (16) für die Antriebsspindel (2) und ein zweites Einsatzmittel (18) für die Laufspindel (4) aufweist.

10. Schraubenspindelpumpe nach einem der vorherigen Ansprüche, **dadurch gekennzeichnet, dass** das Einsatzmittel quaderförmig, prismenförmig oder rondenförmig ausgebildet ist.

11. Schraubenspindelpumpe nach einem der vorhergehenden Ansprüche, **dadurch gekennzeichnet, dass** das Einsatzmittel (16, 18) aus einer Keramik, einem Metall oder einem Kunststoff ausgebildet ist.

12. Schraubenspindelpumpe nach einem der vorhergehenden Ansprüche, **dadurch gekennzeichnet, dass** das Pumpengehäuse (6) ferner einen Pumpendeckel (8) aufweist, in welchem der erste Anschlag (16) und der zweite Anschlag (18) angeordnet sind.

13. Schraubenspindelpumpe nach Anspruch 12, **dadurch gekennzeichnet, dass** das Einsatzmittel (16, 18) in dem Pumpendeckel (8) angeordnet ist.

14. Schraubenspindelpumpe nach einem der vorhergehenden Ansprüche, **dadurch gekennzeichnet, dass** das Pumpengehäuse (6) und/oder der Pumpendeckel (8) als Spritzgussteil ausgebildet ist/sind.

15. Schraubenspindelpumpe nach Anspruch 14, **dadurch gekennzeichnet, dass** das Einsatzmittel (16, 18) eine Aufnahme (20) für ein Ausrichtungsmittel, vorzugsweise in der Gestalt eines Andruckstiftes aufweist, mit dem das Einsatzmittel (R1, R2) zur Umspritzung ausrichtbar ist, um eine Winkelanstellung bezüglich der Längsrichtung (X - X) und/oder der Querrichtung (Y - Y) der Pumpe (P) einzustellen.

16. Kraftstoffförderaggregat mit einem Elektromotor und einer durch den Elektromotor angetriebenen Schraubenspindelpumpe (P) nach einem der vorhergehenden Ansprüche.

17. Kraftstofffördereinheit zur Verwendung in einem Kraftstofftank eines Fahrzeugs mit einem Kraftstoffförderaggregat nach Anspruch 15 und einem Schwalltopf, in welchem das Kraftstoffförderaggregat angeordnet ist, um aus dem Schwalltopf Kraftstoff zu einem Verbrennungsmotor zu fördern.

## Claims

1. Screw-spindle pump having
at least two screw spindles (2, 4), which comprise a drive spindle (2) and a running spindle (4) which runs oppositely with respect to the drive spindle (2), and
a pump housing (6) for receiving the two screw spindles (2, 4),
wherein the two screw spindles (2, 4) form, together with at least the pump housing (6), delivery chambers (10), which move from a suction side (12) to a pressure side (14) of the pump (P) as a consequence of a rotation of the screw spindles (2, 4),
wherein the pump housing (6) has a first abutment (16) for the drive spindle (2) and a second abutment (18) for the running spindle (4),
wherein at least one of the two abutments (16, 18) is set at an angle (α₁, α₂) with respect to a first plane (X - Z) of the pump (P) in order to counteract operationally induced crossing of the two spindles (2, 4), **characterized in that**
- the pump housing (6) has at least one insert means (16, 18) which functions as an abutment element for the screw spindles (2, 4) and which has the first abutment and the second abutment and against which the screw spindles (2, 4) are supported,
- and **in that** the insert means (16, 18) is provided with a peripheral shoulder (23) for axial fixing with respect to the pump housing (6), and/or **in that** the insert means (16, 18) is provided with shaped elements (25) for tangential fixing with respect to the pump housing (6).

2. Screw-spindle pump according to Claim 1, **characterized in that** the first abutment (16) is set at a first angle (α₁), and the second abutment (18) is set at a second angle (α₂), with respect to the first plane (X - Z) in order to counteract the crossing.

3. Screw-spindle pump according to Claim 2, **characterized in that** the first angle (α₁) is formed oppositely in relation to the second angle (α₂).

4. Screw-spindle pump according to Claim 2 or 3, **characterized in that** the two angles (α₁, α₂) are identical in terms of magnitude.

5. Screw-spindle pump according to one of the preceding claims, **characterized in that** at least one of the two abutments (16, 18) is set at an angle (β₁, β₂) with respect to a second plane (X - Y) of the pump (P), which is orthogonal to the first plane (X - Z) of the pump, in order to counteract the crossing.

6. Screw-spindle pump according to Claim 5, **characterized in that** the first abutment (16) is set at a third angle (β₁), and the second abutment (18) is set at a fourth angle (β₂), with respect to the second plane (X - Y) in order to counteract the crossing.

7. Screw-spindle pump according to Claim 6, **characterized in that** the third angle (β₁) is formed oppositely in relation to the fourth angle (β₂).

8. Screw-spindle pump according to Claim 6 or 7, **characterized in that** the two angles (β₁, β₂) are identical in terms of magnitude.

9. Screw-spindle pump according to one of the preceding claims, **characterized in that** the pump housing (6) has a first insert means (16) for the drive spindle (2) and a second insert means (18) for the running spindle (4).

10. Screw-spindle pump according to one of the preceding claims, **characterized in that** the insert means is of cuboidal, prismatic or round form.

11. Screw-spindle pump according to one of the preceding claims, **characterized in that** the insert means (16, 18) is formed from a ceramic, a metal or a plastic.

12. Screw-spindle pump according to one of the preceding claims, **characterized in that** the pump housing (6) furthermore has a pump cover (8), in which the first abutment (16) and the second abutment (18) are arranged.

13. Screw-spindle pump according to Claim 12, **characterized in that** the insert means (16, 18) is arranged in the pump cover (8).

14. Screw-spindle pump according to one of the preceding claims, **characterized in that** the pump housing (6) and/or the pump cover (8) are/is formed as an injection moulding.

15. Screw-spindle pump according to Claim 14, **characterized in that** the insert means (16, 18) has a receiving part (20) for an orientation means, preferably in the form of a pressure-exerting pin, by way of which it is possible to orient the insert means (R1, R2) for encapsulation in order to set an angular setting with respect to the longitudinal direction (X - X) and/or the transverse direction (Y - Y) of the pump (P).

16. Fuel delivery assembly having an electric motor and having a screw-spindle pump (P) according to one of the preceding claims which is driven by the electric motor.

17. Fuel delivery unit for use in a fuel tank of a vehicle, having a fuel delivery assembly according to Claim 15, and having a swirl pot in which the fuel delivery assembly is arranged in order for fuel to be delivered from the swirl pot to an internal combustion engine.

## Revendications

1. Pompe à broche hélicoïdale avec
au moins deux broches hélicoïdales (2, 4), qui comprennent une broche d'entraînement (2) et une broche de roulement (4) contrarotative par rapport à la broche d'entraînement (2), et
un boîtier de pompe (6) pour recevoir les deux broches hélicoïdales (2, 4),
les deux broches hélicoïdales (2, 4) formant avec au moins le boîtier de pompe (6) des chambres d'alimentation (10) qui se déplacent d'un côté d'aspiration (12) vers un côté de refoulement (14) de la pompe (P) suite à une rotation des broches hélicoïdales (2, 4),
le boîtier de pompe (6) présentant une première butée (16) pour la broche d'entraînement (2) et une deuxième butée (18) pour la broche de roulement (4),
au moins l'une des deux butées (16, 18) étant inclinée d'un angle (α₁, α₂) par rapport à un premier plan (X - Z) de la pompe (P), afin de s'opposer à une imbrication des deux broches (2, 4) due au fonctionnement,
**caractérisée en ce que**
- le boîtier de pompe (6) présente au moins un moyen d'insertion (16, 18) faisant office d'élément de butée pour les broches hélicoïdales (2, 4), qui présente la première butée et la deuxième butée et contre lequel les broches hélicoïdales (2, 4) s'appuient,
- **en ce que** le moyen d'insertion (16, 18) est pourvu d'un épaulement périphérique (23) pour la fixation axiale par rapport au boîtier de pompe (6) et/ou **en ce que** le moyen d'insertion (16, 18) est pourvu d'éléments de forme (25) pour la fixation tangentielle par rapport au boîtier de pompe (6).

2. Pompe à broche hélicoïdale selon la revendication 1, **caractérisée en ce que** la première butée (16) est inclinée d'un premier angle (α₁) et la deuxième butée (18) est inclinée d'un deuxième angle (α₂) par rapport au premier plan (X - Z) afin de s'opposer à l'imbrication.

3. Pompe à broche hélicoïdale selon la revendication 2, **caractérisée en ce que** le premier angle (α₁) est opposé au deuxième angle (α₂).

4. Pompe à broche hélicoïdale selon la revendication 2 ou 3, **caractérisée en ce que** les deux angles (α₁, α₂) sont identiques en valeur absolue.

5. Pompe à broche hélicoïdale selon l'une quelconque des revendications précédentes, **caractérisée en ce qu'**au moins l'une des deux butées (16, 18) est inclinée d'un angle (β₁, β₂) par rapport à un deuxième plan (X - Y) de la pompe (P), orthogonal au premier plan (X - Z) de la pompe, afin de s'opposer à l'imbrication.

6. Pompe à broche hélicoïdale selon la revendication 5, **caractérisée en ce que** la première butée (16) est inclinée d'un troisième angle (β₁) et la deuxième butée (18) est inclinée d'un quatrième angle (β₂) par rapport au deuxième plan (X - Y) afin de s'opposer à l'imbrication.

7. Pompe à broche hélicoïdale selon la revendication 6, **caractérisée en ce que** le troisième angle (β₁) est opposé au quatrième angle (β₂).

8. Pompe à broche hélicoïdale selon la revendication 6 ou 7, **caractérisée en ce que** les deux angles (β₁, β₂) sont identiques en valeur absolue.

9. Pompe à broche hélicoïdale selon l'une quelconque des revendications précédentes, **caractérisée en ce que** le boîtier de pompe (6) présente un premier moyen d'insertion (16) pour la vis d'entraînement (2) et un deuxième moyen d'insertion (18) pour la vis de roulement (4) .

10. Pompe à broche hélicoïdale selon l'une quelconque des revendications précédentes, **caractérisée en ce que** le moyen d'insertion est réalisé sous forme parallélépipédique, prismatique ou circulaire.

11. Pompe à broche hélicoïdale selon l'une quelconque des revendications précédentes, **caractérisée en ce que** le moyen d'insertion (16, 18) est réalisé en une céramique, un métal ou une matière plastique.

12. Pompe à broche hélicoïdale selon l'une quelconque des revendications précédentes, **caractérisée en ce que** le boîtier de pompe (6) présente en outre un couvercle de pompe (8) dans lequel sont agencées la première butée (16) et la deuxième butée (18).

13. Pompe à broche hélicoïdale selon la revendication 12, **caractérisée en ce que** le moyen d'insertion (16, 18) est agencé dans le couvercle de pompe (8).

14. Pompe à broche hélicoïdale selon l'une quelconque des revendications précédentes, **caractérisée en ce que** le boîtier de pompe (6) et/ou le couvercle de pompe (8) est/sont réalisés sous forme de pièce moulée par injection.

15. Pompe à broche hélicoïdale selon la revendication 14, **caractérisée en ce que** le moyen d'insertion (16, 18) présente un logement (20) pour un moyen d'orientation, de préférence sous la forme d'une goupille de pression, avec lequel le moyen d'insertion (R1, R2) peut être orienté pour le surmoulage, afin d'ajuster une inclinaison angulaire par rapport à la direction longitudinale (X - X) et/ou à la direction transversale (Y - Y) de la pompe (P).

16. Groupe d'alimentation en carburant avec un moteur électrique et une pompe à broche hélicoïdale (P) entraînée par le moteur électrique selon l'une quelconque des revendications précédentes.

17. Unité d'alimentation en carburant pour utilisation dans un réservoir de carburant d'un véhicule, avec un groupe d'alimentation en carburant selon la revendication 15 et un pot d'équilibrage dans lequel le groupe d'alimentation en carburant est agencé afin d'alimenter en carburant un moteur à combustion interne à partir du pot d'équilibrage.
